# EUROPÄISCHE PATENTANMELDUNG

(11) **EP 0 063 704 A2**
(43) Veröffentlichungstag der Anmeldung: **03.11.1982**
(21) Anmeldenummer: 82102702.6
(22) Anmeldetag: 31.03.1982
(51) Int. Cl.: A47L 13/26, A47L 13/312, B65D 85/671, B65D 83/08

(54) **Reinigungs-Set mit integrierter Papierrolle**

(30) Priorität: 22.04.1981 DE 3115928
(71) Anmelder: Dr. Wachter Kurmittel GmbH, D-5427 Bad Ems (DE)
(72) Erfinder: Roth, Erich, Dipl.-Chem., D-5427 Bad Ems (DE)
(74) Vertreter: Goddar, Heinz J., Dr.

(57) **Zusammenfassung**

Ein Reinigungs-Set für Haushalts-, Auto-, Camping-oder andere Zwecke besteht aus einem Behältnis (10), das eine Flasche (38) mit Reinigungsflüssigkeit sowie eine Rolle (26) mit Haushaltspapier beinhaltet, die in eine geeignete Ausnehmung in das Behältnis (1) eingesetzt ist oder aber die Flasche (38) koaxial umfaßt. Das Haushaltspapier kann auch in einem geeigneten Raum in dem Behältnis in gefaltetem Zustand aufgenommen sein.

## Beschreibung

Die Erfindung betrifft einen Reinigungs-Set für Haushalts-, Auto-, Camping-oder andere Zwecke mit in einer Flasche abgefüllter Reinigungsflüssigkeit und Haushaltspapier.

Die Verwendung von flüssigen Reinigungsmitteln ist im Haushalt und in vielen anderen Bereichen allgemein verbreitet. Zunehmend wird diese Reinigungsflüssigkeit auf saugfähiges, sogenanntes Haushaltspapier aufgebracht, das mit der Reinigungsflüssigkeit getränkt wird und nach Säuberung des verschmutzten Gegenstandes weggeworfen.wird.

In vielen Haushalten befindet sich eine Rolle mit Haushaltspapier in der Küche an einem dafür bestimmten Behälter an einer Wand. Soll in anderen Räumen ein Gegenstand gesäubert werden, so muß neben der Reinigungsflüssigkeit die dem Halter entnommene Papierrolle mitgenommen werden.

Auch z.B. im Auto oder beim Camping ist es wünschenswert, die Reinigungsflüssigkeit und das Reinigunaspapier in Form eines Sets zusamengefaßt zu haben. Dasselbe gilt für eine Fülle von weiteren Anwendungen, beispielsweise für einen Brillenträger, der ein Brillenreinigungsmittel immer verwendungsbereit bei sich tragen möchte. Es stellt sich daher die Aufgabe, die Verfügbarkeit von Reinigungspapier im Bedarfsfall sicherzustellen.

Erfindungsgemäß wird diese Aufgabe dadurch gelöst, daß die Flasche und das Haushaltspapier zu:-einer räumlichen Einheit zusammengefaßt sind.

Die Unteransprüche kennzeichnen bevorzugte Ausführungsformen der Erfindung, die an Hand der Zeichnung im Einzelnen erläutert werden. Dabei zeigt:
Figur 1 ein erstes Ausführungsbeispiel eines Reinigungs-Sets in perspektivischer Darstellung,
Figur 2 einen Querschnitt durch das erste Ausführungsbeispiel,
Figur 3 ein zweites Ausführungsbeispiel in perspektivischer Ausführung,
Figur 4 das zweite Ausführungsbeispiel im Querschnitt,
Figur 5 ein drittes Ausführungsbeispiel in perspektivischer Darstellung,
Figur 6 das dritte Ausführungsbeispiel im Querschnitt,
Figur 7 ein viertes Ausführungsbeispiel in perspektivischer Ausführung,
Figur 8 das vierte Ausführungsbeispiel im Querschnitt.

Die Figuren zeigen das Behältnis 10,12,14,16. Jedes Behältnis 10,12,14,16 weist eine Flasche 18,20,22,24 und einen Papiervorrat 26,28,30,32 auf, wobei der Papiervorrat 26,28 aufgerollt, der Papiervorrat 30,32 gefaltet ist. Ein Papierstück 34 des Papiervorrats 26,28,30,32 ragt aus dem Behältnis 10,12,14,16 heraus. Durch Ziehen an diesem Papierstück wird weiteres Papier des Papiervorrates 26,28,30,32 herauskommen. An einer Abreißkante 36, die vorzugsweise gezahnt ist, kann das Papierstück 34 in beliebiger Länge abgeschnitten werden.

Nach Entfernung des Flaschenverschlusses 38 kann das Reinigungspapier dann mit der Reinigungsflüssigkeit getränkt werden. Vorzugsweise können die Reinigungsflüssigkeit-und/oder der Papiervorat nachgefüllt werden. Weiter kann durch eine geeignete, federnde Vorrichtung ein unbeabsichtigtes Freigeben des Papiers verhindert werden.

Die Figuren 1 und 2 zeigen ein erstes Ausführungsbeispiel der Erfindung: Das auf eine Rolle 26 aufgebrachte Haushaltspapier wird in eine entsprechende Ausnehmung in dem Behältnis 10 eingesetzt. Durch Zug an dem freien Ende 34 des Papiers wird die Rolle abgewickelt, über die Schneidkante 36 wird das Papier geschnitten. Ein weiteres Ausführungsbeispiel zeigen die-Figuren 3 und 4: Hier wird das auf die Rolle 28 aufgebrachte Haushaltspapier über die Flasche 20 gestülpt. Ähnlich wie eben beschrieben wird das Papier durch Ziehen an den freien Ende ₃₄ und Abreißen um die Schneidkante 36 entnommen.

Die Figuren 5 und 6 zeigen ein Ausführungsbeispiel mit gefaltetem Haushaltspapier 30: Während das Behältnis einen kreisförmigen - Querschnitt hat, ist der Querschnitt der Flasche, die die Reinigungsflüssigkeit beinhaltet, etwa halbkreisförmig. In den freien Bereich wird entsprechend gefaltetes Haushaltspapier eingelegt. Auch hier wird das Papier durch Ziehen an dem freien Ende 34 und Schneiden an der Kante 36 entnommen.

Ein weiteres Ausführungsbeispiel zeigen die Figuren 7 und 8. Hier ist der Querschnitt des Behältnisses nicht kreisförmig, sondern entspricht einem geschlossenen U. Das Behältnis weist neben der Flasche mit halbkreisförmigen Querschnitt einen Raum mit rechteckigem Querschnitt auf, in dem das gefaltete Haushaltspapier 32 liegt. Auch hier wird an dem freien Ende 34 gezogen, bis ein ausreichend großes Stück Haushaltspapier entnommen ist, es wird dann um die Schneidkante 36 gelegt und geschnitten. Das Haushaltspapier kann auch aus einzelnen Blättern bestehen, die derart gefaltet sind, daß bei Entnahme eines Blattes ein Zipfel des nächsten Blattes aus dem Behältnis herausragt.

Es versteht sich, daß die Behältnisse derart gestaltet sein können, daß Flasche/oder Haushaltspapier ersetzt werden können.

Bei einer Ausgestaltung wie sie in Fig. 1 dargestellt ist, wird vorteilhaft eine Anordnung gewählt, bei der die Rolle etwa mit der Flasche fluchtet.

Die in der vorstehenden Beschreibung, in der Zeichnung sowie in den Ansprüchen offenbarten Merkmale der Erfindung können sowohl einzeln als auch in beliebugen Kombinationen für die Verwirklichung der Erfindung in ihren verschiedenen Ausführungsformen wesentlich sein.

## Patentansprüche

1. Reinigungs-Set für Haushalts-, Auto-, Camping- oder andere Zwecke mit in einer Flasche aufgefüllter Reinigungsflüssigkeit und Haushaltspapier, dadurch gekennzeichnet, daß die Flasche und das Haushaltspapier in einem gemeinsamen Behältnis (10) aufgenommen sind.

2. Reinigungs-Set nach Anspruch 1, dadurch gekennzeichnet, daß das Haushalts^{p}a^{p}ier auf einer Rolle (26) aufgebracht ist, welche in einer neben der Flasche angeordneten Ausnehmung in dem Behältnis (10). aufgenommen ist.

3. Reinigungs-Set nach Anspruch 1, dadurch gekennzeichnet, daß das Haushaltspapier in einem die Flasche (28) ringförmig umgebenden Raum innerhalb des Behältnisses (12) aufgenommen ist.

4. Reinigungs-Set nach Anspruch 1, dadurch gekennzeichnet, daß das Haushaltspapier (30, 32) gefaltet in einem Abschnitt des Behältnisses (14, 16) aufgenommen ist.

5. Reinigungs-Set nach einem oder mehreren der vorangehenden Ansprüche, dadurch gekennzeichnet, daß das Haushaltspapier über eine Schneidkante (36) abgeschnitten wird.

6. Reinigungs-Set nach einem oder mehreren der vorangehenden Ansprüche, dadurch gekennzeichnet, daß federnde Mittel zur Verhinderung unbeabsichtigten Freigebens des Papieres vorgesehen sind.
